# EUROPÄISCHE PATENTANMELDUNG

(11) **EP 0 589 078 A1**
(43) Veröffentlichungstag der Anmeldung: **30.03.1994**
(21) Anmeldenummer: 92116243.4
(22) Anmeldetag: 23.09.1992
(51) Int. Cl.: A44C 9/00

(54) **Schmuckring**

(71) Anmelder: D'ARSY PHILIPP STÖHRLE KG, D-75177 Pforzheim (DE)
(72) Erfinder: Stöhrle, Rainer Philipp, W-7530 Pforzheim (DE)
(74) Vertreter: Trappenberg, Hans

(57) **Zusammenfassung**

Ein Schmuckring (1), bei dem das Aussehen durch Auswechseln einzelner Elemente grundlegend verändert werden kann. Der Ring (1) besteht aus einem ringförmigen Grundelement (3), an welchem ringförmige Seitenteile lösbar befestigt werden können.

## Beschreibung

Die Erfindng betrifft einen Schmuckring. Insbesondere betrifft die Erfindung einen Schmuckring, bei dem einzelne Teile ausgewechselt werden können.

Ringe aus Edelmetall werden in vielen Kulturkreisen als Schmuck getragen. In der westlichen Welt wird ein Schmuckring in den meisten Fällen als Fingerring getragen. Aber auch als Armreif oder Ring um das Fußgelenk kommt er vor. Schließlich trägt man einen Ring noch als Ohrschmuck und an weiteren Stellen des Körpers, die man mit einem Ring verzieren möchte.

Je nach Verwendungszweck sind die Ringe unterschiedlich ausgebildet. So können sie sehr schmal oder auch sehr breit sein. Sie können als einfacher Edelmetallring ohne zusätzliche Verzierungen ausgebildet sein oder mit Edelsteinen verziert sein.

Ferner sind Ringe bekannt, die aus mehreren ineinander verschlungenen Einzelelementen bestehen, die nur, wenn man sie richtig zusammengesetzt hat, einen ringförmigen Körper bilden, den man zum Beisiel am Finger tragen kann.

Darüber hinaus sind Ringe bekannt, die man nachträglich mit einzelnen Edelsteinen ergänzen kann. So können im Laufe der Zeit Edelsteine erworben werden, die ein Juwelier dann auf den Ring unlösbar aufbringt.

Allen Ringen ist es gemeinsam, daß ihr durch den Hersteller vorgegebenes Aussehen nicht ohne weiteres verändert werden kann. Hat man einmal einen Ring erworben, so kann er nur in der vorgegebenen Form getragen werden.

Ähnlich wie bei einem Overall als Bekleidungsstück nicht die Möglichkeit besteht, sein Aussehen so zu verändern, wie es zum Beispiel bei einem Anzug durch Austausch der Hose oder des Sakkos möglich ist, besteht bei einem heute bekannten Ring nicht die Möglichkeit, sein Aussehen zu verändern.

Der Erfindung liegt die Aufgabe zugrunde, einen Schmuckring zu schaffen, dessen äußere Form und Aussehen einfach veränderbar sind.

Die Lösung dieser Aufgabe erfolgt durch die Ausgestaltung eines Schmuckrings gemäß dem kennzeichnenden Teil des Anspruchs 1.

Dadurch, daß der Schmuckring aus mehreren Teilen besteht, kann durch Auswechseln eines der Teile sein Aussehen grundlegend verändert werden. So kann zum Beispiel ein Grundelement ohne Edelsteinbesatz gegen ein Grundelement mit Edelsteinbesatz ausgetauscht werden. Oder ein Seitenteil aus Rotgold wird beispielsweise gegen ein Seitenteil aus Weißgold ausgetauscht. Durch die lösbare Befestigung des Seitenteils mit dem Grundelement ist es möglich, die Elemente einfach auszutauschen.

Vorteilhafte Weiterbildungen der Erfindung ergeben sich aus den Unteransprüchen.

Durch ein weiteres Seitenteil ergeben sich zusätzliche Möglichkeiten, das Aussehen des Ringes zu verändern. Neben einem symmetrischen Aufbau mit einem zum Beispiel diamantenbesetzten Grundelement in der Mitte und zwei in der Form gleich aussehenden Seitenteilen aus beispielsweise Weißgold außen, ist es möglich einen Ring zusammenzustellen, der aus beispielsweise drei in der Form gleichen, edelsteinbesetzten Teilen besteht, die sich nur durch den Edelsteinbesatz unterscheiden.

Dadurch, daß die Seitenteile eine kleinere lichte Weite aufweisen als das Grundelement, erhält man in vorteilhafter Weise die Möglichkeit, ein vorgegebenes Grundelement an unterschiedliche Durchmesser anzupassen. Bringt man an ein ringförmiges Grundelement mit vorgegebenem Innendurchmesser Seitenteile an, deren lichte Weite geringer ist als der Innendurchmesser des Grundelements, so wird die gesamte lichte Weite der Kombination, das heißt die Größe des Ringes, durch die lichte Weite der Seitenteile festgelegt.

Durch die Abstufung der Größe der Seitenteile ist es beispielsweise möglich, ein Grundelement der Ringgröße 53 mit Seitenteilen zu versehen, die jeweils einer Ringgröße zwischen 49 und 53 entsprechen. Ein Grundelement kann somit jeweils für eine Gruppe von Seitenteilen verwendet werden und bildet somit die Grundlage für eine Gruppe unterschiedlicher Ringgrößen. Ein Händler braucht deshalb nur wenige Grundelemente unterschiedlicher Größe auf Lager zu halten, da er diese mittels entsprechender preiswerterer Seitenteile an unterschiedliche Ringgrößen anpassen kann. Dadurch verringern sich die Lagerkosten erheblich.

Durch die Einkerbungen der Seitenteile an ihrem inneren Umfang gemäß Anspruch 5 können diese in einfacher Weise mit Hilfe eines Schlüssels an dem Grundelement befestigt werden. Dadurch, daß die Einkerbungen am inneren Umfang der Seitenteile angebracht sind, sind sie beim Tragen des Ringes nicht sichtbar.

Durch die Anbringung der Kerben am inneren Umfang der Seitenteile muß der Schlüssel an den jeweiligen Umfang der Seitenteile angepaßt werden. Dies wird in vorteilhafter Weise dadurch erreicht, daß der Umfang des Schlüssels eiförmig ausgebildet ist. Hierdurch kann ein Schlüssel mit vorgegebener Form für unterschiedliche Ringgrößen in ähnlicher Weise verwendet werden, wie beispielsweise eine Münze verwendet werden könnte, wenn sich die Einkerbungen im Seitenbereich des Seitenteils befinden würden.

Gemäß Anspruch 7 besteht das Grundelement aus einem ringförmigen Grundkörper, auf welchem ein Schmuckteil aufgesetzt ist. Dadurch ist es möglich, das Element preiswerter herzustellen, indem für den Grundkörper ein nicht so kostbares Material verwendet wird. Das Schmuckteil kann ein Edelmetallkörper sein, der die äußere Oberfläche des Grundkörpers vollständig überdeckt. Das Schmuckteil kann auch so ausgebildet sein, daß es die Oberfläche des Grundkörpers nur teilweise überdeckt. So kann das Schmuckteil aus einzelnen Edelsteinen bestehen, die direkt auf den ringförmigen Grundkörper aufgesetzt sind. Das Schmuckteil kann mit dem ringförmigen Grundkörper unlösbar verbunden sein. Dadurch erhält man eine besonders feste und dauerhafte Verbindung. Ist das Schmuckteil hingegen mit dem ringförmigen Grundkörper lösbar verbunden, wie beispielsweise Edelsteine, die lösbar auf dem Grundkörper aufgesetzt sind, ist es möglich, das Schmuckteil beziehungsweise einzelne Teile des Schmuckteils auszutauschen. Dies ist besonders praktisch, wenn das Schmuckteil beziehungsweise einzelne Teile des Schmuckteils beschädigt sind und ersetzt werden oder zur Reparatur gegeben werden müssen. Ferner ist es denkbar, das Grundelement mit dem Schmuckteil einstückig auszubilden.

Der vorstehend beschriebene Aufbau des Grundelements ist jedoch nicht nur auf das Grundelement beschränkt. Die Seitenteile können in gleicher oder ähnlicher Form aufgebaut werden.

Dadurch, daß die ringförmigen Seitenteile mittels einer Gewindeverbindung mit dem Grundelement befestigbar sind, ist es möglich, eine einfache und sichere Verbindung der Seitenteile mit dem Grundelement herzustellen. Eine sichere und einfach herstellbare Verbindung wird auch durch eine Steckverbindung gemäß Anspruch 9 erreicht.

Durch die Ausbildung des Grundkörpers aus Edelstahl erhält man eine preiswerte und stabile Ausführung des Ringes. Um den Bedürfnissen von Erwerbern von Ringen an einer wertvolleren Ausstattung gerecht zu werden, kann der Grundkörper aber auch aus Gold bestehen. Gleiches gilt auch für die Seitenteile.

Dadurch, daß gemäß Anspruch 10 die Seitenteile an mindestens der dem Grundelement zugewandten Seite einen ringsum laufenden Flansch aufweisen, der in eine ringsum laufende Ausnehmung des Grundelements eingreift, ist es auf vorteilhafte Weise möglich, die Verbindung des Grundelments mit den Seitenteilen so auszubilden, daß sie technisch und optisch alle an sie gestellten Anforderungen erfüllt. So kann man beispielsweise einen Ring erhalten, der optisch wie ein einstückiger Ring aussieht und dieselbe Stabilität wie ein solcher hat.

Weitere Einzelheiten und Vorteile der Erfindung ergeben sich aus einer besonderen Ausführungsform, die unter Bezug auf die Zeichnung nachstehend beschrieben wird.

Es zeigt die einzige Fig. eine Explosionszeichnung eines Schmuckringes gemäß der vorliegenden Erfindung.

Ein Schmuckring (1) besteht aus einem ringförmigen Grundelement (3), einem ersten ringförmigen Seitenteil (5) und einem zweiten ringförmigen Seitenteil (7). Das Grundelement (3) weist einen ringförmigen Grundkörper (9) auf, auf welchem ein Schmuckteil (11) angebracht ist. Das Schmuckteil (11) ist ein Edelmetallkörper, der die äußere Oberfläche des Grundkörpers (9) vollständig überdeckt. Selbstverständlich kann das Schmuckteil (11) auch so ausgebildet sein, daß es die Oberfläche des Grundkörpers (9) nur teilweise überdeckt, oder daß das Schmuckteil (11) aus einzelnen Edelsteinen besteht, die direkt auf den ringförmigen Grundkörper (9) aufgesetzt sind. Auch ist es möglich, das Schmuckteil (11) mit dem ringförmigen Grundkörper (9) unlösbar zu verbinden.

Die Seitenteile (5 und 7) sind gleich aufgebaut, so daß sich eine symmetrische Ausbildung des Ringes (1) ergibt.

Das Seitenteil (7) weist einen ringsum laufenden Flansch (15) auf. Der Flansch (15) ist so ausgebildet, daß er in eine Ausnehmung (17) des Grundelementes (3) paßt. Der Flansch (15) und die Ausnehmung (17) weisen an ihrem äußeren Umfang ein Gewinde auf, die eine Gewindeverbindung (13) bilden. Um dem Ring (1) ein gefälliges Aussehen zu geben, weist das Seitenteil (7) an seiner dem Grundelement (3) abgewandten Seite (21) einen Radius (23) auf. Am inneren Umfang des Seitenteils (7) sind zwei sich diametral gegenüberliegende Einkerbungen (25) vorgesehen. Die Einkerbungen (25) sind so ausgebildet, daß in sie mit einem blattförmigen Schlüssel eingegriffen werden kann.

Da die beiden Seitenteile (5 und 7) identisch ausgebildet sind, gilt das Vorstehende selbstverständlich auch für das Seitenteil (5).

Schraubt man die beiden Seitenteile (5 und 7) mit dem mit dem Gewinde (13) versehenen Flansch (15) in die Ausnehmungen (17) des Grundelementes (3) ein, so erhält man einen Ring, dessen Aussehen durch die Kombination der Seitenteile mit dem Grundelement bestimmt wird. Durch die Verwendung unterschiedlicher Einzelteile kann das Aussehen des Ringes beliebig variiert werden. Selbstverständlich kann ein solcher Ring als Fingerring oder als Arm- oder Fußreif ausgebildet werden.

Will der Träger eines solchen Ringes den Ring an gegebene Anlässe anpassen, so kann er das Grundelment (3) auswechseln. Es wäre zum Beispiel möglich, Grundelemente zu erwerben, die die Abbildungen der zwölf Sternzeichen aufweisen. In der jeweiligen Periode kann dann das entsprechende Grundelement getragen werden. Bei einer solchen Ausgestaltung wäre es vorteilhaft, die beiden Seitenteile (5 und 7) besonders wertvoll zu gestalten und dafür die Grundelemente (3) preiswerter auszubilden.

Um die Seitenteile (5 und 7) besonders einfach an das Grundelement (3) anschrauben zu können beziehungsweise um sie besonders fest anziehen zu können, kann in die Einkerbungen (25) mit einem blattförmigen Schlüssel eingegriffen werden. Da sich die Einkerbungen (25) nicht im seitlichen Bereich der Seitenteile (5 und 7) befinden, kann der Umfang eines Schlüssels, der für unterschiedlich große Seitenteile verwendet werden soll, nicht kreisförmig sein. Das heißt, zur Befestigung der Seitenteile kann keine Münze verwendet werden, sondern es muß ein Schlüssel verwendet werden, dessen Umfang eine besondere Form aufweist. Als besonders vorteilhaft an die Anpassung unterschiedlicher Ringgrößen hat sich ein eiförmig ausgebildeter, blattförmiger Schlüssel erwiesen.

## Patentansprüche

1. Schmuckring,
gekennzeichnet
durch mindestens ein ringförmiges Grundelement (3), an welchem mindestens an einer Seite ein ringförmiges erstes Seitenteil (5) lösbar befestigbar ist.

2. Ring nach Anspruch 1,
dadurch gekennzeichnet,
daß ein zweites ringförmiges Seitenteil (7) vorgesehen ist, welches mit dem Grundelement (3) an seiner dem ersten Seitenteil (5) gegenüberliegenden Seite lösbar befestigbar ist.

3. Ring nach Anspruch 1 oder 2,
dadurch gekennzeichnet,
daß die Seitenteile (5, 7) eine kleinere lichte Weite aufweisen als das Grundelement (3).

4. Ring nach mindesstens einem der
Ansprüche 1 bis 3,
dadurch gekennzeichnet,
daß für ein vorgegebenes Grundelement (3) mehrere Seitenteile (5, 7) vorgesehen sind, deren lichte Weiten sich jeweils in Stufen verringern.

5. Ring nach mindestens einem der
Ansprüche 1 bis 4,
dadurch gekennzeichnet,
daß die Seitenteile an ihrem inneren Umfang (2) sich diametral gegenüberliegende Einkerbungen aufweisen, in die zum Befestigen oder Lösen der Seitenteile mit dem Grundelement mit einem blattförmigen Schlüssel eingegriffen werden kann.

6. Ring nach Anspruch 5,
dadurch gekennzeichnet,
daß der Umfang des Schlüssels eiförmig ausgebildet ist, so daß er für unterschiedliche Ringgrößen verwendbar ist.

7. Ring nach mindestens einem der
Ansprüche 1 bis 6,
dadurch gekennzeichnet,
daß das Grundelement (3) aus einem ringförmigen Grundkörper (9) besteht, auf welchem ein Schmuckteil (11) aufgesetzt ist.

8. Ring nach mindestens einem der
Ansprüche 1 bis 7,
dadurch gekennzeichnet,
daß die ringförmigen Seitenteile (5, 7) mittels einer Gewindeverbindung (13) mit dem Grundelement (3) befestigbar sind.

9. Ring nach mindestens einem der
Ansprüche 1 bis 7,
dadurch gekennzeichnet,
daß die ringförmigen Seitenteile (5, 7) mittels einer Steckverbindung mit dem Grundelement (3) befestigbar sind.

10. Ring nach mindestens einem der
Ansprüche 1 bis 9,
dadurch gekennzeichnet,
daß die Seitenteile (5, 7) an mindestens der dem Grundelement (3) zugewandten Seite (19) einen ringsum laufenden Flansch (15) aufweisen, der in eine ringsum laufende Ausnehmung (17) des Grundelements (3) eingreift.

11. Ring nach mindestens einem der
Ansprüche 1 bis 10,
dadurch gekennzeichnet,
daß die Seitenteile (5, 7) mindestens an der dem Grundelement (3) abgewandten Seite (21) abgerundet (23) sind.
